# FASCICULE DE BREVET EUROPEEN

(11) **EP 0 284 460 B1**
(45) Date de publication et mention de la délivrance du brevet: **28.11.1990**
(21) Numéro de dépôt: 88400431.8
(22) Date de dépôt: 24.02.1988
(51) Int. Cl.: F03C 1/04

(54) **Mécanisme à fluide sous pression, moteur ou pompe, à plusieurs cylindrées**
Druckflüssigkeitsmechanismus, Pumpe oder Motor mit mehreren Verdrängungsvolumen
Pressurised fluid mechanism, pump or engine, with several displacement volumes

(30) Priorité: 25.02.1987 FR 8702509
(43) Date de publication de la demande: 28.09.1988
(73) Titulaire: POCLAIN HYDRAULICS Société Anonyme de droit français, 60410 Verberie (FR)
(72) Inventeur: Bigo, Louis Bernard, F-60200 Compiegne (FR); Allart, Bernard René, F-60800 Crepy-en-Valois (FR)
(74) Mandataire: Hoisnard, Jean-Claude

(56) Documents cités:
- FR-A- 2 127 268
- FR-A- 2 481 755
- GB-A- 2 055 987

## Description

On connaît déjà des mécanismes hydrauliques, moteur ou pompe, qui permettent l'obtention de plusieurs (au moins deux) cylindrées distinctes de fonctionnement.

Ainsi, FR-A-2 481 755 décrit-il et représente-t-il un mécanisme à fluide sous pression, moteur ou pompe, tel qu'un moteur hydraulique, à au moins deux cylindrées distinctes, non nulles, susceptibles d'être sélectionnées, constitué par : au moins un premier raccord externe à une source de fluide sous pression et au moins un deuxième raccord externe à un échappement de fluide, au moins une came dont le profil comprend plusieurs ondulations successives, lesdites ondulations étant réparties en au moins un premier et un deuxième groupe distincts d'ondulations et chaque ondulation comportant une première rampe et une deuxième rampe ; un bloc-cylindres, qui est monté rotatif par rapport à ladite came autour d'un axe de rotation et qui comporte une pluralité de cylindres disposés sensiblement radialement par rapport audit axe de rotation ; un piston au moins étant monté coulissant à l'intérieur de chaque cylindre, étant susceptible de prendre appui sur la came et délimitant à l'intérieur dudit cylindre une chambre de travail qui est reliée à une face de communication du bloc-cylindres; une pluralité de conduits de cylindres reliant . chacun une chambre de travail à ladite face de communication du bloc-cylindres; une face de distribution du fluide, qui est solidaire en rotation de la came, qui est maintenue en appui sur la face de communication du bloc-cylindres et dans laquelle débouchent des premiers et deuxièmes conduits de distribution de fluide correspondant auxdites première et deuxième rampes de chaque ondulation et susceptibles (les conduits de distribution) d'être mis en communication, au cours de la rotation relative du bloc-cylindres par rapport à la came, avec lesdits conduits de cylindres des divers cylindres ; et un dispositif de sélection de la cylindrée comportant au moins un premier tiroir de sélection de la cylindrée disposé entre lesdits premier et deuxième raccords externes et les premiers et/ou deuxièmes conduits de distribution correspondant aux ondulations du deuxième groupe d'ondulations ; ce premier tiroir de sélection de la cylindrée ayant une première position susceptible de correspondre a) à la mise en communication des premiers conduits de distribution correspondant aux ondulations des deux groupes d'ondulations avec le premier raccord externe, et b) à la mise en communication des deuxièmes conduits de distribution correspondant aux ondulations des deux groupes d'ondulations avec le deuxième raccord externe, et ayant une deuxième position susceptible de correspondre a) à la mise en communication des premiers conduits de distribution correspondant aux ondulations du premier groupe d'ondulations avec le premier raccord externe, b) à la mise en communication des deuxièmes conduits de distribution correspondant aux ondulations dudit premier groupe d'ondulations avec le deuxième raccord externe, et c) à l'isolement permanent des premiers conduits de distribution correspondant aux ondulations du deuxième groupe d'ondulations d'avec le premier raccord externe et/ou à l'isolement permanent des deuxièmes conduits de distribution correspondant aux ondulations dudit deuxième groupe d'ondulations d'avec le deuxième raccord externe.

Il est également connu, dans de tels mécanismes dont la sélection de la cylindrée est réalisée en choisissant de relier au système normal d'alimentation les cylindres qui sont à chaque instant disposés en regard des cames soit des deux groupes, soit d'un seul de ces deux groupes de cames, de prévoir des courses distinctes des pistons se trouvant en regard des cames de l'un ou de l'autre de ces groupes. FR-A-2 127 268 représente un mécanisme de ce type.

Tous ces mécanismes fonctionnent bien, mais leur conception même en rend généralement la fabrication complexe et coûteuse.

L'invention entend remédier à ces inconvénients des mécanismes connus en prévoyant une constitution plus simple et apte, sans usinages coûteux, à assurer les sélections de cylindrées désirées par l'utilisateur, notamment parmi trois cylindrées distinctes non nulles et une cylindrée nulle.

A cet effet, dans un mécanisme analogue à celui précédemment défini, selon l'invention, le dispositif de sélection de la cylindrée comprend un deuxième tiroir de sélection de la cylindrée, qui comporte également deux positions et est disposé entre les premier et deuxième raccords externes et les premiers et/ou les deuxièmes conduits de distribution correspondant aux ondulations du premier groupe d'ondulations, ce deuxième tiroir de sélection de la cylindrée ayant une première position qui correspond a) à la mise en communication des premiers conduits de distribution correspondant aux ondulations du premier groupe d'ondulations avec le premier raccord externe, b) à la mise en communication des deuxièmes conduits de distribution correspondant aux ondulations dudit premier groupe d'ondulations avec le deuxième raccord externe, et ayant une deuxième position qui correspond à l'isolement permanent des premiers conduits de distribution correspondant aux ondulations du premier groupe d'ondulations d'avec le premier raccord externe et/ou à l'isolement permanent des deuxièmes conduits de distribution correspondant aux ondulations dudit premier groupe d'ondulations d'avec le deuxième raccord externe.

Une autre définition de l'invention, globale, équivalente à celle qui vient d'être donnée, consiste à préciser que l'invention est relative à un mécanisme à fluide sous pression, moteur ou pompe, tel qu'un moteur hydraulique, à au moins deux cylindrées distinctes, non nulles, susceptibles d'être sélectionnées, constitué par: au moins un premier raccord externe à une source de fluide sous pression et au moins un deuxième raccord externe à un échappement de fluide ; au moins une came dont le profil comprend plusieurs ondulations successives, lesdites ondulations étant réparties en au moins un premier et un deuxième groupe distincts d'ondulations et chaque ondulation comportant une première rampe et une deuxième rampe ; un bloc-cylindres, qui est monté rotatif par rapport à ladite came autour d'un axe de rotation et qui comporte une pluralité de cylindres disposés sensiblement radialement par rapport audit axe de rotation ; un piston au moins étant monté coulissant à l'intérieur de chaque cylindre, étant susceptible de prendre appui sur la came et délimitant à l'intérieur dudit cylindre une chambre de travail qui est reliée à une face de communication du bloc-cylindres ; une pluralité de conduits de cylindres reliant chacun une chambre de travail à ladite face de communication du bloc-cylindres ; une face de distribution du fluide, qui est solidaire en rotation de la came, qui est maintenue en appui sur la face de communication du bloc-cylindres et dans laquelle débouchent des premiers et deuxièmes conduits de distribution de fluide correspondant auxdites première et deuxième rampes de chaque ondulation et susceptibles (les conduits de distribution) d'être mis en communication, au cours de la rotation relative du bloc-cylindres par rapport à la came, avec lesdits conduits de cylindres des divers cylindres ; un premier tiroir de sélection de la cylindrée disposé entre lesdits premier et deuxième raccords externes et les premiers et/ou deuxièmes conduits de distribution correspondant aux ondulations du deuxième groupe d'ondulations ; et un deuxième tiroir de sélection de la cylindrée disposé entre lesdits premier et deuxième raccords externes et les premiers et/ou deuxièmes conduits de distribution correspondant aux ondulations du premier groupe d'ondulations ; chacun desdits premier et deuxième tiroirs de sélection de la cylindrée ayant deux positions particulières qui, combinées, correspondent A) la première position du premier tiroir de sélection de la cylindrée et la première position du deuxième tiroir de sélection de la cylindrée, a) à la mise en communication des premiers conduits de distribution correspondant aux ondulations des deux groupes d'ondulations avec le premier raccord externe, et b) à la mise en communication des deuxièmes conduits de distribution correspondant aux ondulations des deux groupes d'ondulations avec le deuxième raccord externe, B) la deuxième position du premier tiroir de sélection de la cylindrée et la première position du deuxième tiroir de sélection de la cylindrée, a) à la mise en communication des premiers conduits de distribution correspondant aux ondulations du premier groupe d'ondulations avec le premier raccord externe, b) à la mise en communication des deuxièmes conduits de distribution correspondant aux ondulations dudit premier groupe d'ondulations avec le deuxième raccord externe, et c) à l'isolement permanent des premiers conduits de distribution correspondant aux ondulations du deuxième groupe d'ondulations d'avec le premier raccord externe et/ou à l'isolement permanent des deuxièmes conduits de distribution correspondant aux ondulations dudit deuxième groupe d'ondulations d'avec le deuxième raccord externe, C) la première position du premier tiroir de sélection de la cylindrée et la deuxième position du deuxième tiroir de sélection de la cylindrée, a) à la mise en communication des premiers conduits de distribution correspondant aux ondulations du deuxième groupe d'ondulations avec le premier raccord externe, b) à la mise en communication des deuxièmes conduits de distribution correspondant aux ondulations du deuxième groupe d'ondulations avec le deuxième raccord externe, et c) à l'isolement permanent des premiers conduits de distribution correspondant aux ondulations du premier groupe d'ondulations d'avec le premier raccord externe et/ou à l'isolement permanent des deuxièmes conduits de distribution correspondant aux ondulations dudit premier groupe d'ondulations d'avec le deuxième raccord externe, et D) la deuxième position du premier tiroir de sélection de la cylindrée et la deuxième position du deuxième tiroir de sélection de la cylindrée, à l'isolement permanent des premiers conduits de distribution correspondant aux ondulations du premier groupe d'ondulations d'avec le premier raccord externe et à l'isolement permanent des deuxièmes conduits de distribution correspondant aux ondulations du deuxième groupe d'ondulations d'avec le deuxième raccord externe, et/ou à l'isolement permanent des deuxièmes conduits de distribution correspondant aux ondulations du premier groupe d'ondulations d'avec le deuxième raccord externe et à l'isolement permanent des premiers conduits de distribution correspondant aux ondulations du deuxième groupe d'ondulations d'avec le premier raccord externe, et/ou à l'isolement permanent des premiers conduits de distribution correspondant aux ondulations des deux groupes d'ondulations d'avec le premier raccord externe, et/ou de l'isolement permanent des deuxièmes conduits de distribution correspondant aux ondulations des deux groupes d'ondulations d'avec le deuxième raccord externe.

Les avantageuses dispositions suivantes sont, en outre, de préférence adoptées :
- dans ce mécanisme, a) trois enceintes de distribution distinctes sont prévues, liées à la came, cependant que les premiers conduits de distribution correspondant aux ondulations du premier groupe d'ondulations débouchent dans une première desdites enceintes de distribution, que les premiers conduits de distribution correspondant aux ondulations du deuxième groupe d'ondulations débouchent dans une deuxième enceinte desdites trois enceintes de distribution, et que les deuxièmes conduits de distribution correspondant aux ondulations des premier et deuxième groupes d'ondulations débouchent dans la troisième de ces trois enceintes de distribution ; b) chacun des premier et deuxième tiroirs de sélection de la cylindrée est monté mobile dans un alésage ménagé dans un corps de tiroir, cependant que, pour chaque alésage, des première, deuxième et troisème chambres de transit sont ménagées dans ledit corps et débouchent dans ledit alésage ; c) une chambre de communication est ménagée dans chaque tiroir et débouche à sa périphérie ; d) les liaisons permanentes suivantes sont réalisées: de la première chambre de transit correspondant à chaque tiroir avec le premier raccord externe, de la deuxième chambre de transit correspondant au premier tiroir avec la deuxième enceinte de distribution, de la deuxième chambre de transit correspondant au deuxième tiroir avec la première enceinte de distribution, et des troisièmes chambres de transit correspondant aux deux tiroirs avec la troisième enceinte de distribution et avec le deuxième raccord externe; et e) les liaisons suivantes sont réalisées dans les premières et/ou deuxièmes positions de chacun des deux tiroirs de sélection de la cylindrée : dans la première position du premier tiroir, liaison des première et deuxième chambres de transit correspondant à ce premier tiroir, au moyen de la chambre de commu nication dudit premier tiroir, dans la deuxième position du premier tiroir, liaison des deuxième et troisième chambres de transit correspondant à ce premier tiroir, au moyen de la chambre de communication dudit premier tiroir, dans la première position du deuxième tiroir, liaison des première et deuxième chambres de transit correspondant à ce deuxième tiroir, au moyen de la chambre de communication dudit deuxième tiroir, et dans la deuxième position du deuxième tiroir, liaison des deuxième et troisième chambres de transit correspondant à ce deuxième tiroir, au moyen de la chambre de communication dudit deuxième tiroir ;
- le deuxième tiroir de sélection de la cylindrée est identique au premier tiroir de sélection de la cylindrée ;
- la came est partie constituante d'un carter, qui constitue lui-même le corps de tiroir dans lequel sont ménagés les alésages des premier et deuxième tiroirs de sélection de la cylindrée ;
- chaque tiroir est monté coulissant en translation à l'intérieur de l'alésage correspondant ;
- chaque alésage de tiroir comprend au moins un fond, cependant qu'à l'intérieur de cet alésage, entre une extrémité du tiroir correspondant de sélection de la cylindrée et ledit fond, est ménagée une chambre de réglage par fluide sous pression de la position dudit tiroir de sélection de la cylindrée ;
- la came a un nombre pair d'ondulations, les ondulations du premier groupe d'ondulations ayant chacune une première amplitude à laquelle correspond une première course d'un piston prenant appui sur ladite ondulation, et les ondulations du deuxième groupe d'ondulations ayant chacune une deuxième amplitude à laquelle correspond une deuxième course d'un piston prenant appui sur ladite ondulation, pendant la rotation relative du bloc-cylindres par rapport à la came, la deuxième course ayant une valeur différente de la première course, et les diverses ondulations se succédant de manière qu'une quelconque ondulation du deuxième groupe d'ondulations soit comprise entre deux ondulations du premier groupe d'ondulations.

Les avantages des nouvelles dispositions proposées résident effectivement dans la grande facilité obtenue pour réaliser des mécanismes à plusieurs cylindrées, avec le plus petit nombre d'usinages nécessaires, et par conséquent avec un faible prix de revient, bien entendu tout en conservant les caractéristiques fonctionnelles souhaitées.

L'invention sera mieux comprise, et des caractéristiques secondaires et leurs avantages apparaîtront au cours de la description d'une réalisation donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une coupe axiale, suivant 1-1 de la figure 3, d'un moteur hydraulique conforme à l'invention, dans une première configuration de ses tiroirs de la cylindrée de ce moteur ;
- la figure 2 est une coupe transversale suivant II-II de la figure 1 ;
- les figures 3, 4 et 5 sont des coupes transversales, respectivement, suivant III-III, IV-IV et V-V de la figure 1 ;
- les figures 6, 7 et 8 sont des coupes axiales analogues à celle de la figure 1, mais correspondant, respectivement, à des deuxième, troisième et quatrième configurations des tiroirs de sélection de la cylindrée du moteur ; et,
- la figure 9 représente un circuit de commande du moteur des figures 1 à 8.

Le moteur représenté sur les figures 1 à 5 comprend :
- un carter en trois parties 1a, 1b, 1 assemblées par des vis 2 ;
- un arbre de sortie 4, monté rotatif par rapport au carter autour d'un axe géométrique 9, au moyen de deux paliers à rouleaux 5 ;
- un bloc-cylindres 6, qui est monté sur une extrémité de l'arbre de sortie 4, intérieure au carter et munie de cannelures 7, qui est rendu solidaire en rotation dudit arbre de sortie au moyen de cannelures complémentaires 8 dudit arbre de sortie et qui est ainsi monté à rotation autour de l'axe géométrique 9 ;
- une glace de distribution 10, qui est susceptible d'osciller très légèrement parallèlement à l'axe 9, et qui est rendue solidaire en rotation de la partie 1 du carter au moyen d'encoches et d'ergots 11 associés, dont sont munies ces deux piéces ;
- une came 12 présentant, en l'espèce, six ondulations qui se succèdent continûment, en étant réparties en deux groupes d'ondulations 12a - 12d et 12c - 12b, chaque ondulation à 12d du premier groupe étant constituée par une première rampe 12a et par une deuxième rampe 12d, et étant intercalée entre deux ondulations du deuxième groupe, dont chaque ondulation est elle-même constituée par une première rampe 12c et par une deuxième rampe 12b;
- une pluralité de cylindres 13, qui sont ménagés dans le bloc-cylindres 6 et qui sont disposés radialement par rapport à l'axe 9, et angulairement régulièrement espacés les uns des autres ;
- une pluralité de pistons 14, qui sont montés coulissants dans les cylindres, un par cylindre, et qui portent, chacun, un rouleau 15, d'axe 16 parallèle à l'axe 9, susceptible d'être en appui sur les diverses ondulations de la came 12 ;
- deux tiroirs de sélection de la cylindrée, un premier tiroir 17 et un deuxième tiroir 18, cylindriques, identiques et montés coulissants à l'intérieur d'alésages 19 et 20, respectivement, ménagés dans la partie 1 du carter.

Les particularités suivantes peuvent être notées:
- entre la glace de distribution 10 et la partie 1c du carter, trois enceintes de distibution - les première 21, deuxième 22 et troisième enceintes 23 - sont ménagées, conformées en des gorges ;
- dans la partie 1 du carter, trois chambres de transit correspondant au premier tiroir 17 de sélection de la cylindrée - les première 24, deuxième 25 et troisième chambres de transit 26 - sont conformées en des gorges qui débouchent dans l'alésage 19, en étant séparées les unes des autres ;
- toujours dans la partie 1c, trois autres chambres de transit correspondent au deuxième tiroir 18 de sélection de la cylindrée - les première 27, deuxième 28 et troisième chambres de transit 29 - sont conformées en des gorges qui débouchent dans l'alésage 20, en étant séparées les unes des autres ;
- chaque tiroir de sélection de la cylindrée comporte une chambre de communication, formée par une gorge intermédiaire, susceptible, en fonction de la position du tiroir correspondant, de mettre en communication soit les première et deuxième chambres de transit correspondantes, soit les deuxième et troisième chambres de transit : ce sont les chambres de communication 30 du premier tiroir 17 de sélection de la cylindrée, et 31 du deuxième tiroir 18 de sélection de la cylindrée ;
- chaque tiroir de sélection de la cylindrée 17, 18 est susceptible d'être placé dans une première position (mise en communication des première et deuxième chambres de transit 24 - 25, ou, 27 - 28) sous l'effet d'un ressort 32, 33, ou dans une deuxième position (mise en communication des deuxième et troisième chambres de transit 25 - 26, ou 28 - 29) sous l'effet prédominant, et antagoniste de celui du ressort, de la pression d'un fluide de pilotage contenu dans une chambre de pilotage 34, 35 délimitée par une extrémité dudit tiroir ;
- ces chambres de pilotage 34, 35 sont par ailleurs reliées à des conduits 36, 37 au moyen de raccords 38, 39, respectivement ;
- la glace de distribution 10 comporte une face transversale plane 40, qui est sensiblement perpendiculaire à l'axe géométrique 9 et qui est en appui de glissement sur une face transversale plane 3, dont est muni le bloc-cylindres 6 ;
- les chambres de travail 41 délimitées par les pistons 14 à l'intérieur des cylindres 13 communiquent avec la face plane 3 du bloc-cylindres au moyen de conduits de cylindres 42 et débouchent dans cette face plane 3 par des orifices 43 régulièrement répartis sur un cercle centré sur l'axe géométrique 9 ;
- aux rampes de la came correspondent, ménagés dans la glace de distribution 10, des conduits de distribution de fluide qui débouchent dans la face plane 40 par des orifices 44 susceptibles, chacun, de communiquer successivement avec chaque orifice 43 des conduits de cylindres 42 au cours de la rotation relative du bloc-cylindres 6 par rapport à l'ensemble de la glace de distribution 10, du carter ta - 1 b - 1 et de la came 12 : il s'agit des premiers conduits de distribution 45a correspondant aux premières rampes 12a du premier groupe d'ondulations, des deuxièmes conduits de distribution 45d correspondant aux deuxièmes rampes 12d du premier groupe d'ondulations, des premiers conduits de distribution 45c correspondant aux premières rampes 12c du deuxième groupe d'ondulations et des deuxièmes conduits de distribution 45b correspondant aux deuxièmes rampes 12b du deuxième groupe d'ondulations ;
- les conduits de distribution communiquent en permanence, les premiers conduits de distribution 45a correspondant au premier groupe d'ondulations avec la première enceinte de distribution (gorge) 21, les deuxièmes conduits de distribution 45d correspondant au premier groupe d'ondulations avec la troisième enceinte de distribution 23, les premiers conduits de distribution 45c correspondant au deuxième groupe d'ondulations avec la deuxième enceinte de distribution 22 et les deuxièmes conduits de distribution 45b correspondant au deuxième groupe d'ondulations avec, également, la troisième enceinte de distribution 23 ;
- les premières chambres de transit, 24 relative au premier tiroir de sélection de la cylindrée 17 et 27 relative au deuxième tiroir de sélection de la cylindrée 18, sont en communication permanente avec un conduit 46 au moyen d'un premier raccord externe 47;
- les troisièmes chambres de transit, 26 relative au premier tiroir de sélection de la cylindrée 17 et 29 relative au deuxième tiroir de sélection de la cylindrée 18, sont en communication permanente avec un conduit 48 au moyen d'un deuxième raccord externe 49 ;
- la deuxième chambre de transit 25 relative au premier tiroir de sélection de la cylindrée 17 et la deuxième enceinte de distribution 22 sont en communication permanente au moyen d'un passage 50 ménagé dans la partie 1q du carter ;
- la deuxième chambre de transit 28 correspondant au deuxième tiroir de sélection de la cylindrée 18 et la première enceinte de distribution 21 sont en communication permanente au moyen d'un passage 51 ménagé dans la partie 1 du carter ;
- les tiroirs de sélection de la cylindrée réalisent en outre les liaisons suivantes :
. le premier tiroir de sélection de la cylindrée 17, placé dans sa première position (figures 1 et 7, action prédominante du ressort 32), met en communication les première 24 et deuxième chambres de transit 25 qui lui correspondent, ceci au moyen de sa chambre de communication 30 ;
. le premier tiroir de sélection de la cylindrée 17, placé dans sa deuxième position (figures 6 et 8, action prédominante du fluide de pilotage contenu dans la chambre de pilotage 34), met en communication les deuxième 25 et troisième chambres de transit 26 qui lui correspondent, ceci au moyen de sa chambre de communication 30 ;
. le deuxième tiroir de sélection de la cylindrée 18, placé dans sa première position (figures 1 et 6, action prédominante du ressort 33), met en communication les première 27 et deuxième chambres de transit 28 qui lui correspondent, ceci au moyen de sa chambre de communication 31,
. le deuxième tiroir de sélection de la cylindrée 18, placé dans sa deuxième position (figures 7 et 8, action prédominante du fluide de pilotage contenu dans la chambre de pilotage 35), met en communication les deuxième 28 et troisième chambres de transit 29 qui lui correspondent, ceci au moyen de sa chambre de communication 31.

La figure 9 représente un circuit de commande et d'alimentation en fluide du moteur qui vient d'être décrit. Ce circuit comporte :
- une pompe principale 52 ;
- un distributeur principal de fluide 53 à trois positions ;
- une première pompe de pilotage 54 ;
- un premier distributeur de pilotage 55 à deux positions ;
- une deuxième pompe de pilotage 56 ; - un deuxième distributeur de pilotage 57 deux positions ;
- un réservoir de fluide hydraulique 58.

Les conduits suivants relient ces divers constituants :
- le conduit d'aspiration 59 de la pompe principale 52 relie celle-ci au réservoir 58 ;
- le conduit de refoulement 60 de la pompe principale 52 relie celle-ci au distributeur principal 53 ;
- le conduit d'aspiration 61 de la première pompe de pilotage 54 relie celle-ci au réservoir 58 ;
- le conduit de refoulement 62 de la première pompe de pilotage 54 relie celle-ci au premier distributeur de pilotage 55 ;
- le conduit d'aspiration 63 de la deuxième pompe de pilotage 56 relie celle-ci au réservoir 58 ;
- le conduit de refoulement 64 de la deuxième pompe de pilotage 56 relie celle-ci au deuxième distributeur de pilotage 57 ;
- des conduits 65, 66 et 67 relient le distributeur principal 53, les premier 55 et deuxième distributeurs de pilotage 57 au réservoir 58, respectivement ;
- les conduits 46 et 48 sont raccordés au distributeur principal 53 ;
- les conduits 36 et 37 sont raccordés aux premier 55 et deuxième distributeurs de pilotage 57, respectivement.

Les trois positions du distributeur principal 53 correspondent :
- la première position, aux mises en communication des conduits 60 et 46, et, des conduits 48 et 65 ;
- la deuxième position, à l'obturation des conduits 46 et 48, et, à la mise en communication des conduits 60 et 65 ; et
- la troisième position, aux mises en communication des conduits 60 et 48, et, des conduits 46 et 65.

Les deux positions du premier distributeur de pilotage 55 correspondent :
- la première position, à la mise en communication des conduits 36, 62 et 66 ; et,
- la deuxième position, à la mise en communication des conduits 62 et 36, et, à l'obturation du conduit 66.

Les deux positions du deuxième distributeur de pilotage 57 correspondent :
- la première position, à la mise en communication des conduits 37, 64 et 67 ; et,
- la deuxième position, à la mise en communication des conduits 64 et 37, et, à l'obturation du conduit 67.

Dans la réalisation représentée, tous les pistons 14 ont le même diamètre, de sorte que le volume de fluide déplacé par un piston est proportionnel à la course de ce piston le long d'une ondulation, avec le même coefficient de proportionnalité (égal à la section du piston) pour toutes les ondulations. Par ailleurs, une quelconque ondulation 12a - 12d procure à un piston, qui la parcourt, une course C1 (aller-retour), alors qu'une quelcoqnue ondulation 12c - 12b procure à un piston, qui la parcourt, une course C2 (aller-retour) différente de C1.

Il a également été vu qu'il y avait le même nombre d'ondulations 12a - 12d (trois) que d'ondulatins 12c - 12b (trois), de sorte que les cylindrées du moteur susceptibles d'être actives, qui correspondent à une rotation complète de l'arbre de sortie 4, sont simplement proportionnelles, avec le même coefficient de proportionnalité, aux courses C1 et C2, soit kC1 et kC2.

Les cylindrées effectives suivantes sont alors obtenues, le distributeur principal 53 étant dans sa première position :
- les premier 17 et deuxième tiroirs 18 de sélection de la cylindrée étant placés dans leur première position respective (figure 1), les conduits 45a et 45c contiennent le fluide sous pression refoulé par la pompe principale 52, les conduits 45b et 45d communiquent avec le réservoir 58 au moyen des conduits 48 et 65, et les rampes 12a et 12c correspondent à des courses motrices des pistons, la cylindrée apparente étant : CY1 = k (C1 + C2) ;
- le premier tiroir 17 de sélection de la cylindrée étant placé dans sa deuxième position et le deuxième tiroir 18 de sélection de la cylindrée étant placé dans sa première position (figure 6), seuls les conduits 45a contiennent le fluide sous pression refoulé par la pompe principale 52, alors que les conduits 45c (ainsi que les conduits 45b et 45d) communiquent avec le réservoir 58, et seules les rampes 12a correspondent à des courses motrices des pistons, et la cylindrée apparente étant : CY2 = k C1 ;
- le premier tiroir 17 de sélection de la cylindrée étant placé dans sa première position et le deuxième tiroir 18 de sélection de la cylindrée étant placé dans sa deuxième position (figure 7), seuls les conduits 45c contiennent le fluide sous pression refoulé par la pompe principale 52, alors que les conduits 45a (et les conduits 4ELb et 45d)communiquent avec le réservoir 58, et seules les rampes 12c correspondent à des courses motrices des pistons, la cylindrée apparente étant alors CY3 = kC2 ;
- enfin, les deux tiroirs 17 et 18 de sélection de la cylindrée étant placés dans leurs deuxièmes positions respectives (figure 8), il n'y a plus aucune course motrice, la cylindrée apparente étant CY4 = 0.

L'obtention de trois cylindrées apparentes distinctes entre elles CY1, CY2 et CY3 et distincte de 0, auxquelles correspondent trois vitesses V1, V2 et V3, respectivement, également distinctes de rotation de l'arbre de sortie 4 du moteur, est ainsi réalisée.

Ceci a été obtenu très simplement au moyen de deux tiroirs 17 et 18, simples (cylindriques, à une seule gorge chacun), identiques de surcroît, et donc au moyen d'une fabrication peu coûteuse.

Il doit être remarqué que les tiroirs 17, 18 n'ayant qu'une seule chambre de communication (ou gorge) 30, 31, et les alésages 19, 20 n'ayant eux-mêmes chacun que trois chambres de transit 24-25-26, 27-28-29, l'encombrement en longueur de chaque ensemble d'un tiroir et de l'alésage, dans lequel il est logé, est peu important et n'est notamment pas supérieur à la longueur nécessaire à la mise en place de la glace de distribution 10. Il n'y a donc pas augmentation de l'encombrement en longueur du moteur.

Il doit être noté que si, dans la réalisation représentée, il a été estimé optimum et préférable de n'avoir recours qu'à une seule enceinte de distribution 23 permettant le retour au réservoir 58 du fluide s'échappant des chambres de travail 41 des cylindres par les conduits de distribution 45b et 45d, il aurait également été possible de dédoubler cette enceinte 23 et de relier les conduits de distribution 45b à une première enceinte, dite d'échappement, et les conduits de distribution 45d à une deuxième enceinte, dite d'échappement, distincte de la première. Une telle variante est expressément envisagée dans la présente demande de brevet.

Par ailleurs, le choix a été fait, dans la réalisation représentée, de mettre sélectivement en communication les premiers conduits de distribution 45a et/ou 45c avec l'échappement sans pression 58. Si les courses d'un piston doivent être neutralisées en regard de certaines ondulations 12a - 12d, ou 12c - 12b, il convient effectivement de faire en sorte que la pression dans les premiers conduits soit égale à celle dans les deuxièmes conduits correspondants. Dans le cas où ces pressions seraient différentes, la neutralisation précitée de certaines courses d'un piston ne serait que partielle, ce qui reste possible, bien que, a priori, compliquée. Il aurait également été possible, toujours dans le cadre de l'invention et pour neutraliser certaines courses de piston, non pas d'isoler sélectivement les premiers conduits de distribution 45a et/ou 45c de l'alimentation en fluide sous pression (pompe principale 52), mais d'isoler sélectivement les deuxièmes conduits de distribution 45d et/ou 45b de l'échappement sans pression (réservoir 58), en mettant par exemple en communication ces deuxièmes conduits de distribution avec l'alimentation en fluide sous pression. Toutes ces variantes de réalisation sont englobées dans la présente invention.

Il est également conforme à l'invention, qu'en variante, les tiroirs 17 et 18 soient conçus comme des tiroirs rotatifs de distribution de fluide, analogues à celui représenté dans FR-A-1 572 390.

## Revendications

1. Mécanisme à fluide sous pression, moteur ou pompe, tel qu'un moteur hydraulique, à au moins deux cylindrées distinctes, non nulles, susceptibles d'être sélectionnées, constitué par :
- au moins un premier raccord externe (47-46) à une source de fluide sous pression (52) et au moins un deuxième raccord externe (49-48) à un échappement de fluide (58) ;
- au moins une came (12) dont le profil comprend plusieurs ondulations successives (12a - 12d ; 12c - 12b), lesdites ondulations étant réparties en au moins un premier et un deuxième groupe distincts d'ondulations et chaque ondulation comportant une première rampe et une deuxième rampe ;
- un bloc-cylindres (6), qui est monté rotatif par rapport ladite came autour d'un axe de rotation (9) et qui comporte une pluralité de cylindres (13) disposés sensiblement radialement par rapport audit axe de rotation ;
- un piston (14) au moins étant monté coulissant à l'intérieur de chaque cylindre, étant susceptible de prendre appui sur la came et délimitant à l'intérieur dudit cylindre une chambre de travail (41) qui est reliée (42) à une face de communication (3) du bloc-cylindres ;
- une pluralité de conduits de cylindres (42) reliant, chacun, une chambre de travail (41) à ladite face de communication (3) du bloc-cylindres ;
- une face (40) de distribution du fluide, qui est solidaire en rotation (11) de la came (12), qui est maintenue en appui sur la face de communication du bloc-cylindres et dans laquelle débouchent des premiers (45a 45c) et deuxièmes conduits de distribution (45d-4512) de fluide correspondant auxdites première (12a-12ç) et deuxième rampes (12d-12b) de chaque ondulation et susceptibles (les conduits de distribution) d'être mis en communication, au cours de la rotation relative du bloc-cylindres par rapport à la came, avec lesdits conduits de cylindres (42) des divers cylindres ;
- un premier tiroir de sélection de la cylindrée (17) disposé entre lesdits premier et deuxième raccords externes et les premiers et/ou deuxièmes conduits de distribution correspondant aux ondulations du deuxième groupe d'ondulations ;
- un deuxième tiroir de sélection de la cylindrée (18) disposé entre lesdits premier et deuxième raccords externes et les premiers et/ou deuxièmes conduits de distribution correspondant aux ondulations du premier groupe d'ondulations ;
- chacun desdits premier (17) et deuxième tiroirs (18) de sélection de la cylindrée ayant deux positions particulières qui, combinées, correspondent A) la première position du premier tiroir de sélection de la cylindrée (17) et la première position du deuxième tiroir de sélection de la cylindrée (18), a) à la mise en communication des premiers conduits de distribution (45a-45c) correspondant aux ondulations des deux groupes d'ondulations avec le premier raccord externe (46-47), et b) à la mise en communication des deuxièmes conduits de distribution (45d-45b) correspondant aux ondulations des deux groupes d'ondulations avec le deuxième raccord externe (48-49), B) la deuxième position du premier tiroir de sélection de la cylindrée (17) et la première position du deuxième tiroir de sélection de la cylindrée (18), a) à la mise en communication des premiers conduits de distribution (45a) correspondant aux ondulations du premier groupe d'ondulations avec le premier raccord externe (46-47), b) à la mise en communication des deuxièmes conduits de distribution (45d) correspondant aux ondulations dudit premier groupe d'ondulations avec le deuxième raccord externe (48-49) et c) à l'isolement permanent des premiers conduits de distribution (45c) correspondant aux ondulations du deuxième groupe d'ondulations d'avec le premier raccord externe (46-47) et/ou à l'isolement permanent des deuxièmes conduits de distribution correspondant aux ondulations dudit deuxième groupe d'ondulations d'avec le deuxième raccord externe (48-49), C) la première position du premier tiroir de sélection de la cylindrée (17) et la deuxième position du deuxième tiroir de sélection de la cylindrée (18), a) à la mise en communication des premiers conduits de distribution (45c) correspondant aux ondulations du deuxième groupe d'ondulations avec le premier raccord externe (46-47), b) à la mise en communication des deuxièmes conduits de distribution (45Q) correspondant aux ondulations du deuxième groupe d'ondulations avec le deuxième raccord externe (48-49), et c) à l'isolement permanent des premiers conduits de distribution (45a) correspondant aux ondulations du premier groupe d'ondulations d'avec le premier raccord externe (46-47) et/ou à l'isolement permanent des deuxièmes conduits de distribution correspondant aux ondulations dudit premier groupe d'ondulations d'avec le deuxième raccord externe (48-49), et D) la deuxième position du premier tiroir de sélection de la cylindrée (17) et la deuxième position du deuxième tiroir de sélection de la cylindrée (18), l'isolement permanent des premiers conduits de distribution correspondant aux ondulations du premier groupe d'ondulations d'avec le premier raccord externe et à l'isolement permanent des deuxièmes conduits de distribution correspondant aux ondulations du deuxième groupe d'ondulations d'avec le deuxième raccord extene, et/ou à l'isolement permanent des deuxièmes conduits de distribution correspondant aux ondulations du premier groupe d'ondulations d'avec le deuxième raccord externe et à l'isolement permanent des premiers conduits de distribution correspondant aux ondulations du deuxième groupe d'ondulations d'avec le premier raccord externe, et/ou à l'isolement permanent des premiers conduits de distribution (45a et 45c) correspondant aux ondulations des deux groupes d'ondulations d'avec le premier raccord externe (46-47), et/ou de l'isolement permanent des deuxièmes conduits de distribution correspondant aux ondulations des deux groupes d'ondulations d'avec le deuxième raccord externe.

2. Mécanisme à fluide sous pression, moteur ou pompe, tel qu'un moteur hydraulique, à au moins deux cylindrées distinctes, non nulles, susceptibles d'être sélectionnées, constitué par :
- au moins un premier raccord externe à une source de fluide sous pression et au moins un deuxième raccord externe à un échappement de fluide ;
- au moins une came dont le profil comprend plusieurs ondulations successives, lesdites ondulations étant réparties en au moins un premier et un deuxième groupes distincts d'ondulations et chaque ondulation comportant une première rampe et une deuxième rampe ;
- un bloc-cylindres, qui est monté rotatif par rapport à ladite came autour d'un axe de rotation et qui comporte une pluralité de cylindres disposés sensiblement radialement par rapport audit axe de rotation ;
- un piston au moins étant monté coulissant à l'intérieur de chaque cylindre, étant susceptible de prendre appui sur la came et délimitant à l'intéieur dudit cylindre une chambre de travail qui est reliée à une face de communication du bloc-cylindres ;
- une pluralité de conduits de cylindres reliant, chacun, une chambre de travail à ladite face de communication du bloc-cylindres ;
- une face de distribution du fluide, qui est solidaire en rotation de la came, qui est maintenue en appui sur la face de communication du bloc-cylindres et dans laquelle débouchent des premier et deuxième conduits de distribution de fluide correspondant auxdites première et deuxième rampes de chaque ondulation et susceptibles (les conduits de distribution) d'être mis en communication, au cours de la rotation relative du bloc-cylindres par rapport à la came, avec lesdits conduits de cylindres des divers cylindres ; et
- un dispositif de sélection de la cylindrée comportant au moins un premier tiroir de sélection de la cylindrée disposé entre lesdits premier et deuxième raccords externes et les premiers et/ou deuxièmes conduits de distribution correspondant aux ondulations du deuxième groupe d'ondulations ; ce premier tiroir de sélection de la cylindrée ayant une première position susceptible de correspondre a) à la mise en communication des premiers conduits de distribution correspondant aux ondulations des deux groupes d'ondulations avec le premier raccord externe, et b) à la mise en communication des deuxièmes conduits de distribution correspondant aux ondulations des deux groupes d'ondulations avec le deuxième raccord externe, et ayant une deuxième position susceptible de correspondre a) à la mise en communication des premiers conduits de distribution correspondant aux ondulations du premier groupe d'ondulations avec le premier raccord externe, b) à la mise en communication des deuxièmes conduits de distribution correspondant aux ondulations dudit premier groupe d'ondulations avec le deuxième raccord externe, et c) à l'isolement permanent des premiers conduits de distribution correspondant aux ondulations du deuxième groupe d'ondulations d'avec le premier raccord externe et/ou à l'isolement permanent des deuxièmes conduits de distribution correspondant aux ondulations dudit deuxième groupe d'ondulations d'avec le deuxième raccord externe, caractérisé en ce que ledit dispositif de sélection de la cylindrée comprend un deuxième tiroir de sélection de la cylindrée, qui comporte également deux positions et est disposé entre les premier et deuxième raccords externes et les premiers et/ou les deuxièmes conduits de distribution correspondant aux ondulations du premier groupe d'ondulations, ce deuxième tiroir de sélection de la cylindrée ayant une première position qui correspond a) à la mise en communication des premiers conduits de distribution correspondant aux ondulations du premier groupe d'ondulations avec le premier raccord externe, b) à la mise en communication des deuxièmes conduits de distribution correspondant aux ondulations dudit premier groupe d'ondulations avec le deuxième raccord externe, et ayant une deuxième position qui correspond l'isolement permanent des premiers conduits de distribution correspondant aux ondulations du premier groupe d'ondulations d'avec le premier raccord externe et/ou l'isolement permanent des deuxièmes conduits de distribution correspondant aux ondulations dudit premier groupe d'ondulations d'avec le deuxième raccord externe.

3. Mécanisme selon l'une quelconque des revendications 1 et 2, caractérisé par les dispositions suivantes :
a) trois enceintes de distribution distinctes (21, 22, 23) sont prévues, liées (11) à la came (12), cependant que les premiers conduits de distribution (45a) correspondant aux ondulations (12a, 12d) du premier groupe d'ondulations débouchent dans une première (21) desdites enceintes de distribution, que les premiers conduits de distribution (45c) correspondant aux ondulations (12c-12b) du deuxième groupe d'ondulations débouchent dans une deuxième enceinte (22) desdites trois enceintes de distribution, et que les deuxièmes conduits de distribution (45d, 45b) correspondant aux ondulations des premier et deuxième groupes d'ondulations débouchent dans la troisième (23) de ces trois enceintes de distribution ;
b) chacun des premier (17) et deuxième tiroirs (18) de sélection de la cylindrée est monté mobile dans un alésage (19, 20) ménagé dans un corps (1c) de tiroir, cependant que, pour chaque alésage, des première (24 ; 27), deuxième (25 ; 28) et troisième (26 ; 29) chambres de transit sont ménagées dans ledit corps et débouchent dans ledit alésage ;
c) une chambre de communication (30 ; 31) est ménagée dans chaque tiroir (17 ; 18) et débouche à sa périphérie ;
d) les liaisons permanentes suivantes sont réalisées :
- de la première chambre de transit (24 ; 27) correspondant à chaque tiroir avec le premier raccord externe (46-47) ;
- de la deuxième chambre de transit (25) correspondant au premier tiroir (17) avec la deuxième enceinte de distribution (22) ;
- de la deuxième chambre de transit (28) correspondant au deuxième tiroir (18) avec la première enceinte de distribution (21); et,
- des troisièmes chambres de transit (26 et 29) correspondant aux deux tiroirs avec la troisième enceinte de distribution (23) et avec le deuxième raccord externe (48-49) ; e) les liaisons suivantes sont réalisées dans les premières et/ou deuxièmes positions de chacun des deux tiroirs de sélection de la cylindrée :
- dans la première position du premier tiroir (figures 1 et 7), liaison des première (24) et deuxième chambres de transit (25) correspondant à ce premier tiroir (17), au moyen de la chambre de communication (30) dudit premier tiroir (17) ;
- dans la deuxième position du premier tiroir (figures 6 et 8), liaison des deuxième (25) et troisième chambres de transit (26) correspondant à ce premier tiroir (17), au moyen de la chambre de communication (30) dudit premier tiroir (17) ;
- dans la première position du deuxième tiroir (figures 1 et 6), liaison des première (27) et deuxième chambres de transit (28) correspondant à ce deuxième tiroir (18) au moyen de la chambre de communication (31) dudit deuxième tiroir (18) ; et,
- dans la deuxième position du deuxième tiroir (figures 7 et 8), liaison des deuxième (28) et troisième chambres de transit (29) correspondant à ce deuxième tiroir (18), au moyen de la chambre de communication (31) dudit deuxième tiroir (18).

4. Mécanisme selon l'une quelconque des revendications 1 à 3, caractérisé en ce que le deuxième tiroir de sélection de la cylindrée (18) est identique au premier tiroir de sélection de la cylindrée (17).

5. Mécanisme selon le groupe de deux revendications comprenant l'une quelconque des revendications 1 à 4 et la revendication 3, caractérisé en ce que la came (12) est partie constituante (1b) d'un carter (1 a - 1b - 1c), qui constitue lui-même le corps de tiroir (1c) dans lequel sont ménagés les alésages (19-20) des premier (17) et deuxième tiroirs (18) de sélection de la cylindrée.

6. Mécanisme selon l'une quelconque des revendications 1 5, caractérisé en ce que chaque tiroir est monté coulissant en translation à l'intérieur de l'alésage correspondant.

7. Mécanisme selon la revendication 6, caractérisé en ce que chaque alésage comprend au moins un fond, cependant qu'à l'intérieur de cet alésage, entre une extrémité du tiroir correspondant de sélection de la cylindrée et ledit fond, est ménagée une chambre (34, 35) de réglage par fluide sous pression de la position dudit tiroir de sélection de la cylindrée (17, 18).

8. Mécanisme selon l'une quelconque des revendications 1 à 7, caractérisé en ce que la came a un nombre pair d'ondulations ( 12a-12d; 12c-12b), les ondulations (12a-12d) du premier groupe d'ondulations ayant chacune une première amplitude à laquelle correspond une première course (C1) d'un piston (14) prenant appui sur ladite ondulation, et les ondulations du deuxième groupe d'ondulations ayant chacune une deuxième amplitude à laquelle correspond une deuxième course (C2) d'un piston (14) prenant appui sur ladite ondulation, pendant la rotation relative du bloc-cylindres (6) par rapport à la came (12), la deuxième course (C2) ayant une valeur différente de la première course (C1), et les diverses ondulations se succédant de manière qu'une quelconque ondulation (1 2c - 12b) du deuxième groupe d'ondulations soit comprise entre deux ondulations ( 12a-12d) du premier groupe d'ondulations.

## Claims

1. A pressurized fluid, engine or pump, mechanism, e.g. a hydraulic motor having at least two selectable distinct non-zero cylinder capacities, constituted by:
- at least one first external connector (46-47) for connection to a source (52) of fluid under pressure, and at least one second external connector (49-48) for connection to a fluid exhaust (58);
- at least one cam (12) whose profile corresponds to a plurality of successive undulations (12a 12d; 12c-12b), said undulations being divided at least into first and second distinct groups of undulations with each undulation comprising a first slope and a second slope;
- a cylinder block (6) mounted to rotate relative to said cam about an axis of rotation (9) and which includes a plurality of cylinders (13) disposed substantially radially relative to said axis of rotation;
- each cylinder having at least one piston (14) slidably mounted therein and suitable for bearing against the cam and delimiting, within said cylinder, a working chamber (41) which is connected (42) to a communication face (3) of the cylinder block;
- a plurality of cylinder ducts (42) each connecting one (41) of the working chambers to said communication face (3) of the cylinder block;
- a fluid distribution face (40) constrained to rotate (11) with the cam (12), said face permanently bearing against the communication face of the cylinder block and having first (45a-45c) and second (45d-45b) fluid distribution orifices opening out therein and corresponding to said first (12a-12q) and second (12d-12b) slopes of each of the undulations, said distribution ducts being suitable for being put into communication, during relative rotation of the cylinder block and the cam, with the cylinder ducts (42) of the various cylinders;
- a first cylinder-capacity selection slide valve (17) disposed between said first and second external connectors and the first and/or second distribution ducts corresponding to the undulations of the second group of undulations;
- a second cylinder-capacity selection slide valve (18) disposed between said second external connectors and the first and/or second distribution ducts corresponding to the undulations of the first group of undulations;
- each of said first (17) and second (18) cylinder-capacity selection slide valves having two particular positions, which together correspond: A) with the first cylinder-capacity selection slide valve (17) and the second cylinder-capacity selection slide valve (18) both being in their respective first positions, a) to the first distribution ducts (45^{g}₋45cj corresponding to the undulations of both groups of undulations being put into communication with the first external connector, (46-47) and b) to the second distribution ducts (45d-45b) corresponding to the undulations in both groups of undulations being put into communication with the second external connector (48-49), B) with the first cylinder-capacity selection slide valve (17) being in its second position and the second cylinder-capacity selection slide valve (18) being in its first position, a) to the first distribution ducts (45a) corresponding to the undulations of the first group of undulations being put into communication with the first external connector (46-47), b) to the second distribution ducts (45M corresponding to the undulations of said first group of undulations being put into communication with the second esternal connector (48-49), and c) to the first distribution ducts (45c) corresponding to the undulations of the second group of undulations being permanently isolated from the first external connector (46-47) and/or to the second distribution ducts corresponding to the undulations of said second group of undulations being permanently isolated from the second external connector (48-49); C) with the first cylinder-capacity selection slide valve (17) in its first position and the second cylinder-capacity selection slide valve (18) being in its second position, a) to the first distribution ducts (45_{Q}) corresponding to the undulations of the second group of undulations being put into communication with the first external connector (46-47), b) to the second distribution ducts (45b) corresponding to the undulations of the second group of undulations being put into communication with the second external connector (48-49), and c) to the first distribution ducts (45a) corresponding to the undulations of the first group of undulations being permanently isolated from the first external connector (46-47) and/or to the second distribution ducts corresponding to undulations of the first group of undulations being permanently isolated from the second external connector (48-49); and D) with the first cylinder-capacity selection slide valve (17) in its second position and the second cylinder-capacity selection slide valve (18) in its second position, to the first distribution ducts corresponding to undulations of the first group of undulations being permanently isolated from the first external connector and to the second distribution ducts corresponding to the undulations of the second group of undulations being permanently isolated from the second external connector and/or to the second distribution ducts corresponding to the undulations of the first group of undulations being permanently isolated from the second external connector and to the first distribution ducts corresponding to the undulations to the second group of undulations being permanently isolated from the first external connector, and/or to the first distribution ducts (45a and 45c) corresponding to the undulations of both groups of undulations being permanently isolated from the first external connector (46-47) and/or to the second distribution ducts corresponding to the undulations of both groups of undulations being permanently isolated from the second external connector.

2. Pressurized fluid, engine or pump, mechanism, e.g. a hydraulic motor having at least two selectable distinct non-zero cylinder capacities, the mechanism being constituted by:
- at least one first external connector for connection to a source of fluid under pressure, and at least one second external connector for connection to a fluid exhaust;
- at least one cam whose profile corresponds to a plurality of successive undulations, said undulations being divided at least into first and second groups of undulations with each undulation with each undulation comprising a first slope and a second slope;
- a cylinder block mounted to rotate relative to said cam about an axis of rotation and which includes a plurality of cylinders disposed substantially radially relative to said axis of rotation;
- each cylinder having at least one piston slidably mounted therein and suitable for bearing against the cam and delimiting, within said cylinder, a working chamber which is connected to a communication face of the cylinder block;
- a plurality of cylinder ducts each connecting one of the working chambers to said communication face of the cylinder block;
- a fluid distribution face constrained to rotate with the cam, said face permanently bearing against the communication face of the cylinder block and having first and second fluid distribution orifices opening out therein and corresponding to said first and second slopes of each of the undulations, said distribution ducts being suitable for being put into communication, during relative rotation of the cylinder block and the cam, with the cylinder ducts of the various cylinders;
and
- cylinder capacity selection means comprising at least a first cylinder-capacity selection slide valve disposed between said first and second external connectors and the first and/or second distribution ducts corresponding to the undulations of the second group of undulations; said first cylinder capacity selection slide valve having a first position suitable for corresponding: a) to the first distribution ducts corresponding to the undulations of both groups of undulations being put into communication with the first external connector, and b) to the second distribution ducts corresponding to the undulations of both groups of undulations being put into communication with the second external connector, and having a second position suitable for corresponding: a) to the first distribution ducts corresponding to the undulations of the first group of undulations being put into communication with first external connector, b) to the second distribution ducts corresponding to the undulations of said first group of undulations being put into communication with the second external connector, and c) to the first distribution ducts corresponding to the undulations of the second group of undulations being permanently isolated from the first external connector and/or to the second distribution ducts corresponding to the undulations of the second group of undulations being permanently isolated from the second external connector;
characterized in that said cylinder capacity selection means further includes a second cylinder-capacity selection slide valve which also has two positions and which is disposed between the first and second external connectors and the first and/or second distribution ducts corresponding to the undulations of the first group of undulations, said second cylinder-capacity selection slide valve having a first position which correspond a) to the first distribution ducts corresponding to the undulations of the first group of undulations being put into communication with first external connector, b) to the second distribution ducts corresponding to the undulations of said first group of undulations being put into communication with the second external connector and having a second position which corresponds to the first distribution ducts corresponding to the undulations of the first group of undulations being permanently isolated from the first external connector and/or to the second distribution ducts corresponding to the undulations of said first group of undulations being permanently isolated from the second external connector.

3. Mechanism according to any one of the claims 1 and 2, characterized in that
a) three distinct distribution manifolds (21, 22, 23) are provided linked (11) to the cam (12), with the first distribution ducts (45a) corresponding to the undulations (12a, 12d) of the first group of undulations opening out into a first one (21) of said distribution manifolds, with the first distribution ducts (45c) corresponding to the undulations (12o-12b) of the second group of undulations opening out into a second (22) of said distribution manifolds, and with the second distribution ducts (45d, 45b) corresponding to the undulations of both the first and the second groups of undulations opening out into the third (23) of said distributor manifolds;
b) each of the first (17) and second (18) cylinder-capacity selection slide valves is movably mounted in a corresponding bore (19, 20) provided in a valve body (1c) with each bore having a corresponding first (24; 27), second (25; 28), and a third (26; 29) transit chambers provided in said body and opening out into said bore;
c) each slide valve slide member (17; 18) has a communication chamber (30; 31) formed therein and opening out peripherally;
d) the following permanent connections are provided:
- the first transit chamber (24; 27) corresponding to each slide valve is connected to the first external connector (46 - 47);
- the second transit chamber (25) corresponding to the first slide valve (17) is connected to the second distribution manifold (22);
- the second transit chamber (28) corresponding to the second slide valve (18) is connected to the first distribution manifold (21); and
- the third transit chambers (26 and 29) corresponding to both slide valves are connected to the third distribution manifold (23) and to the second external connector (48 - 49); and
e) the following connections are provided in the first and/or second positions of each of the cylinder-capacity selection slide valves:
- in the first position of the first slide valve (figure 1 and 7), the first (24) and second (25) transit chambers corresponding to said first slide valve (17) are put into communication via the communication chamber (30) of said first slide valve (17);
- in the second position of the first slide valve, (figure 6 and 8), the second (25) and third (26) transit chambers corresponding to said first slide valve (17) are put into communication via the communication chamber (30) of said first slide valve (17);
- in the first position of said second slide valve (figure 1 and 6), the first (27) and second (28) transit chambers corresponding to said second slide valve (18) are put into communication via the communication chamber (31) of said second slide valve (18); and
- in the second position of the second slide valve (figure 7 and 8), the second (28) and third (29) transit chambers corresponding to the second slide valve (18) are put into communication via the corre- spnding chamber (31) of said second slide valve (18).

4. Mechanism according to any one of the claims 1 to 3 characterized in that the second cylinder- cpacity selection slide valve (18) is identical to the first cylinder-capacity selection slide valve (17).

5. Mechanism according to any one of the claims 1 to 4, and claim 3, characterized in that the cam (12) is an integral part (1þ) of a housing (1a-1b-1c) which itself constitutes the slide valve body (1c) in which the bores (19-20) of the first (17) and second (18) cylinder-capacity selection slide valve are formed.

6. Mechanism according to any one of claims 1 to 5, characterized in that each slide valve is mounted to slide in translation within the corresponding bore.

7. Mechanism according to claim 6, characterized in that each bore comprises at least one end and provides a chamber (34, 35) between said end and one of the ends of the corresponding slide of the cylinder-capacity slide valve, said chambers receiving fluid under pressure to adjust the position of said cylinder-capacity selection slide valve (17, 18).

8. Mechanism according to any one of claims 1 to 7, characterized in that the cam has an even number of undulations (12a-12d; 12c-12b). with the undulations (12a-12d) of the first group of undulations each having a first amplitude which corresponds to a first stroke (C1) of a piston (14) bearing against said undulation during relative rotation between the cylinder block and the cam, and with the undulations of the second group of undulations each having a second amplitude corresponding to a second stroke (C2) of a piston (14) bearing against said second undulation during relative rotation of the cylinder block (6) relative to the cam (12), with said first (C1) and second (C2) strokes having different values, and with the various undulations following one another in such a manner that each of the undulations (12c-12b) of the second group of undulations lies between two undulations (12a-12d) of the first group of undulations.

## Patentansprüche

1. Druckflüssigkeitsmechanismus, Motor oder Pumpe, wie beispielsweise ein Hydraulikmotor, mit wenigstens zwei unterschiedlichen Hubräumen, ungleich Null, die geeignet sind, ausgewählt zu werden, gebildet aus:
wenigstens einer ersten äußeren Verbindung (47-46) zu einer Druckflüssigkeitsquelle (52) und wenigstens einer zweiten äußeren Verbindung (49-48) zu einem Fluidabfluß (58);
wenigstens einem Nocken (12), dessen Profil mehrere aufeinanderfolgende Wellenlinien (12a-12d; 12c-12b) aufweist, wobei die Wellenlinien auf wenigstens eine erste und eine unterschiedliche zweite Gruppe von Wellenlinien verteilt sind, und jede Wellenlinie eine erste und eine zweite Rampe aufweist;
einem Zylinderblock (6), der drehbar bezüglich des Nocken um eine Drehachse (9) angeordnet ist, und der eine Mehrzahl von Zylindern (13) aufweist, die im wesentlichen radial bezüglich der Drehachse angeordnet sind,
wenigstens einem Kolben (14), der gleitbeweglich im Inneren eines jeden Zylinders angeordnet ist, und der in der Lage ist, gegen den Nocken zu drücken, und der im Inneren des Zylinders eine Arbeitskammer (41) begrenzt, die mit einer Verbindungsseite (3) des Zylinderblocks verbunden (42) ist;
einer Mehrzahl von Zylinderleitungen (42), die jede eine Arbeitskammer (41) mit der Verbindungsseite (3) des Zylinderblocks verbindet;
einer Fluidverteilseite (40), die in Drehung (11) mit dem Nocken (12) verbunden ist, der in Andruck auf die Verbindungsfläche des Zylinderblockes gehalten ist und in der die ersten (45a-45c) und zweiten Verteilleitungen (45d-45b) von Fluid münden entsprechend den ersten (12a-12c) und zweiten Rampen (12d-12b) einer jeden Wellenlinie und geeignet sind, (die Verteilleitungen) in Verbindungen während der Relativdrehung des Zylinderblocks bezüglich des Nocken mit den Zylinderleitungen (42) der verschiedenen Zylinder gesetzt zu werden;
einem ersten Wählfach oder Wählschieber des Hubraums (17), der zwischen den ersten und zweiten äußeren Verbindungen und den ersten und/oder zweiten Verteilleitungen entsprechend den Wellenlinien der zweiten Gruppe von Wellenlinien angeordnet ist;
einem zweiten Wählfach oder Wählschieber des Hubraums (18), der zwischen den ersten und zweiten äußeren Verbindungen und den ersten und/oder zweiten Verteilleitungen entsprechend den Wellenlinien der ersten Gruppe von Wellenlinien angeordnet ist;
wobei jeder der ersten (17) und zweiten (18) Wählschieber des Hubraums zwei besondere Positionen hat, die miteinander kombiniert entsprechen A) der ersten Stellung des ersten Wählschiebers des Hubraums (17) und der ersten Stellung des zweiten Wählschiebers des Hubraums (18), a) der Verbindungssetzung der ersten Verteilleitungen (45a-45c), entsprechend den Wellenlinien der beiden Wellenliniengruppen mit der ersten äußeren Verbindung (46-47), und b) der Verbindungssetzung der zweiten Verteilleitungen (45d-45b) entsprechend den Wellenlinien der beiden Wellenliniengruppen mit der zweiten äußeren Verbindung (48-49), B) der zweiten Stellung des ersten Wählschiebers des Hubraums (17) und der ersten Stellung des zweiten Wählschiebers des Hubraums (18), a) der Verbindungssetzung der ersten Verteilleitungen (45a) entsprechend den Wellenlinien der ersten Wellenliniengruppen mit der ersten äußeren Verbindung (46-47), b) der Verbindungssetzung der zweiten Verteilleitungen (45d), entsprechend den Wellenlinien der ersten Gruppe von Wellenlinien mit der zweiten äußeren Verbindung (48-49) und c) dem ständigen Isolieren der ersten Verteilleitungen (45c), entsprechend den Wellenlinien der zweiten Wellenliniengruppe von der ersten äußeren Verbindung (46-47) und/oder dem permanenten Isolieren der zweiten Verteilleitungen entsprechend den Wellenlinien der zweiten Wellenliniengruppe von der zweiten äußeren Verbindung (48-49), C) der ersten Stellung des ersten Wählschiebers des Hubraums (17) und der zweiten Stellung des zweiten Wählschiebers (18), a) der Verbindungssetzung der ersten Verteilleitungen (45c) entsprechend den Wellenlinien der zweiten Wellenliniengruppe mit der ersten äußeren Verbindung (46-47), b) der Verbindungssetzung der zweiten Verteilleitungen (45b) entsprechend den Wellenlinien der zweiten Wellenliniengruppe mit der zweiten äußeren Verbindung (48-49), und c) dem permanenten Isolieren bzw. Abtrennen der ersten Verteilleitungen (45a) entsprechend den Wellenlinien der ersten Wellenliniengruppe von der ersten äußeren Verbindung (46-47) und/oder dem ständigen Isolieren der zweiten Verteilleitungen entsprechend den Wellenlinien der ersten Wellenliniengruppe von der zweiten äußeren Verbindung (48-49), und D) der zweiten Stellung des ersten Wählschiebers des Hubraums (17) und der zweiten Stellung des zweiten Wählschiebers des Hubraums (18) bei der ständigen Trennung der ersten Verteilleitungen entsprechend den Wellenlinien der ersten Wellenliniengruppe von der ersten äußeren Verbindung und bei der ständigen Trennung der zweiten Verteilleitungen entsprechend den Wellenlinien der zweiten Wellenliniengruppe von der zweiten äußeren Verbindung, und/oder der ständigen Trennung der zweiten Verteilleitungen entsprechend den Wellenlinien der ersten Wellenliniengruppe von der zweiten äußeren Verbindung und der ständigen Trennung der ersten Verteilleitungen entsprechend den Wellenlinien der zweiten Wellenliniengruppe von der ersten äußeren Verbindung und/oder dem ständigen Trennen der ersten Verteilleitungen (45a und 45c) entsprechend den Wellenlinien der beiden Wellenliniengruppen von der ersten äußeren Verbindung (46-47) und/oder dem ständigen Trennen der zweiten Verteilleitungen entsprechend den Wellenlinien der beiden Wellenliniengruppen von der zweiten äußeren Verbindung.

2. Druckflüssigkeitsmechanismus, Motor oder Pumpe, wie beispielsweise ein Hydraulikmotor, mit wenigstens zwei unterschiedlichen Hubräumen, ungleich Null, die geeignet sind, ausgewählt zu werden, gebildet aus:
wenigstens einer ersten äußeren Verbindungen zu einer Druckflüssigkeitsquelle und wenigstens einer zweiten äußeren Verbindung zu einem Fluidabfluß; wenigstens einem Nocken, dessen Profil mehrere aufeinanderfolgende Wellenlinien aufweist, wobei die Wellenlinien auf wenigstens eine erste und eine unterschiedliche zweite Gruppe von Wellenlinien verteilt sind, und jede Wellenlinie eine erste und eine zweite Rampe aufweist;
einem Zylinderblock, der drehbar bezüglich des Nocken um eine Drehachse angeordnet ist, und der eine Mehrzahl von Zylindern aufweist, die im wesentlichen radial bezüglich der Drehachse angeordnet sind,
wenigstens einem Kolben, der gleitbeweglich im Inneren eines jeden Zylinders angeordnet ist, und der in der Lage ist, gegen den Nocken zu drücken, und der im Inneren des Zylinders eine Arbeitskammer begrenzt, die mit einer Verbindungsseite des Zylinderblocks verbunden ist;
einer Mehrzahl von Zylinderleitungen, die jede eine Arbeitskammer mit der Verbindungsseite des Zylinderblocks verbindet;
einer Fluidverteilseite, die in Drehung mit dem Nocken verbunden ist, der in Andruck auf die Verbindungsfläche des Zylinderblockes gehalten ist und in der die ersten und zweiten Verteilleitungen von Fluid münden entsprechend der ersten und zweiten Rampe einer jeden Wellenlinie und geeignet sind, (die Verteilleitungen) in Verbindungen während der Relativdrehung des Zylinderblocks bezüglich des Nocken mit den Zylinderleitungen der verschiedenen Zylinder gesetzt zu werden;
einer Wählvorrichtung des Hubraums, die wenigstens ein erstes Wählfach oder einen ersten Wähl-
schieber des Hubraums, der zwischen den ersten und zweiten äußeren Verbindungen und den ersten und/oder zweiten Verteilleitungen entsprechend den Wellenlinien der zweiten Wellenliniengruppe angeordnet ist, aufweist, wobei der erste Wählschieber des Hubraums eine erste Stellung hat, die geeignet ist, zu entsprechen a) der Verbindungssetzung der ersten Verteilleitungen entsprechend den Wellenlinien der beiden Wellenliniengruppen mit der ersten äußeren Verbindung, und b) der Verbindungssetzung der zweiten Verteilleitungen entsprechend den Wellenlinien der beiden Wellenliniengruppen mit der zweiten äußeren Verbindung entspricht, und eine zweite Stellung hat, die geeignet ist, zu entsprechen, a) der Verbindungssetzung der ersten Verteilleitungen entsprechend den Wellenlinien der ersten Wellenliniengruppe mit der ersten äußeren Verbindung, b) der Verbindungssetzung der zweiten Verteilleitungen entsprechend den Wellenlinien der ersten Wellenliniengruppe mit der zweiten äußeren Verbindung und c) dem ständigen Trennen der ersten Verteilleitungen entsprechend den Wellenlinien der zweiten Wellenliniengruppe von der ersten äußeren Verbindung und/oder dem ständigen Trennen der zweiten Verteilleitungen entsprechend den Wellenlinien der zweiten Wellenliniengruppe von der zweiten äußeren Verbindung, dadurch gekennzeichnet, daß die Wählvorrichtung des Hubraums einen zweiten Wählschieber des Hubraums aufweist, der ebenfalls zwei Stellungen aufweist und zwischen den ersten und zweiten äußeren Verbindungen und den ersten und/oder den zweiten Verteilleitungen entsprechend den Wellenlinien der ersten Wellenliniengruppe angeordnet ist, wobei dieser zweite Wählschieber des Hubraums eine erste Stellung aufweist, die a) der Verbindungssetzung der ersten Verteilleitung entsprechend den Wellenlinien der ersten Wellenliniengruppe mit der ersten äußeren Verbindung, b) der Verbindungssetzung der zweiten Verteilleitungen entsprechend den Wellenlinien der ersten Wellenliniengruppe mit der zweiten äußeren Verbindung entspricht, und eine zweite Stellung hat, die dem ständigen Trennen der ersten Verteilleitungen entsprechend den Wellenlinien der ersten Wellenliniengruppe von der ersten äußeren Verbindung und/oder dem ständigen Trennen der zweiten Verteilleitungen entsprechend den Wellenlinien der ersten Wellenliniengruppe von der zweiten äußeren Verbindung entspricht.

3. Mechanismus nach Anspruch 1 oder 2, gekennzeichnet durch die folgenden Vorkehrungen:
a) drei unterschiedliche Verteilräume (21, 22, 23) sind vorgesehen, welche mit dem Nocken (12) verbunden (11) sind, während die ersten Verteilleitungen (45a) entsprechend den Wellenlinien (12a, 12d) der ersten Wellenliniengruppe in einen ersten (21) der Verteilräume mündet, daß die ersten Verteilleitungen (45c) entsprechend den Wellenlinien (12c-12b) der zweiten Wellenliniengruppe in einen zweiten Raum (22) der genannten drei Verteilräume münden, und daß die zweiten Verteilleitungen (45d, 45b) entsprechend den Wellenlinien der ersten und der zweiten Wellenliniengruppe in den dritten (23) der drei Verteilräume münden;
b) jeder der ersten (17) und zweiten Wählschieber (18) des Hubraums in eine Öffnung (19, 20) beweglich angeordnet ist, die in einem Schieberkörper (1c) ausgebildet ist, wobei für jede Ausnehmung eine erste (24; 27), zweite (25; 28) und dritte (26; 29) Durchgangskammer in dem Körper ausgebildet ist und in die Ausnehmung mündet;
c) eine Verbindungskammer (30; 31) in jedem Schieber (17; 18) ausgebildet ist und an seinem Umfang mündet;
d) die folgenden ständigen Verbindungen erzeugt werden:
von der ersten Durchgangskammer (24; 27) entsprechend einem jeden Schieber mit der ersten äußeren Verbindung (46-47);
von der zweiten Durchgangskammer (25) entsprechend dem ersten Schieber (17) mit dem zweiten Verteilraum (22);
von der zweiten Durchgangskammer (28) entsprechend dem zweiten Schieber (18) mit dem ersten Verteilraum (21); und
von den dritten Durchgangskammern (26 und 29) entsprechend den zwei Schiebern mit dem dritten Verteilraum (23) und mit der zweiten äußeren Verbindung (48-49);
e) die folgenden Verbindungen in den ersten und/oder zweiten Stellungen eines jeden der beiden Wählschieber des Hubraums erzeugt werden:
in der ersten Stellung des ersten Schiebres (Fig. 1 und 7), Verbindung der ersten (24) und zweiten Durchgangskammern (25) entsprechend diesem ersten Schieber (17), mittels der Verbindungskammer (30) des ersten Schiebers (17);
in der zweiten Stellung des ersten Schiebers (Fig. 6 und 8), Verbindung der zweiten (25) und dritten Durchgangskammern (26) entsprechend dem ersten Schieber (17), mittels der Verbindungskammer (30) des ersten Schiebers (17);
in der ersten Stellung des zweiten Schiebers (Fig. 1 und 6), Verbindung der ersten (27) und zweiten Durchgangskammern (28) entsprechend diesem zweiten Schieber (18) mittels der Verbindungskammer (31) des zweiten Schiebers (18); und
in der zweiten Stellung des zweiten Schiebers (Fig. 7 und 8), Verbindung der zweiten (28) und dritten Durchgangskammer (29) entsprechend diesem zweiten Schieber (18) mittels der Verbindungskammer (31) des zweiten Schiebers (18).

4. Mechanismus nach einem der Ansprüche 1 bis 3, dadurch gekennzeichnet, daß der zweite Wählschieber des Hubraums (18) identisch ist zum ersten Wählschieber des Hubraums (17).

5. Mechanismus nach der Gruppe von zwei Ansprüchen, die einen der Ansprüche 1 bis 4 und den Anspruch 3 umfaßt, dadurch gekennzeichnet, daß der Nocken (12) konstituierendes Teil (1 b) eines Gehäuses (1a-1b-1c) ist, das selbst den Schieberkörper (1c) bildet, in dem die Ausnehmungen (19-20) der ersten (17) und zweiten Wählschieber (18) des Hubraums ausgebildet sind.

6. Mechnismus nach einer der Ansprüche 1 bis 5, dadurch gekennzeichnet, daß jeder Schieber längsgleitbeweglich im Inneren der entsprechenden Ausnehmung angeordnet ist.

7. Mechanismus nach Anspruch 6, dadurch gekennzeichnet, daß jede Ausnehmung wenigstens einen Boden aufweist, wobei im Inneren dieser Ausnehmung, zwischen einem Ende des entsprechenden Wählschiebers des Hubraums und dem genannten Boden, eine Kammer (34, 35) zur Regelung durch Druckfluid der Stellung des genannten Wählschiebers des Hubraums (17, 18) ausgebildet ist.

8. Mechanismus nach einem der Ansprüche 1 bis 7, dadurch gekennzeichnet, daß der Nocken eine gerade Zahl von Wellenlinien (12a-12d; 12c-12b) aufweist, wobei die Wellenlinien (12a-12d) der ersten Wellenliniengruppe jeweils eine erste Amplitude aufweisen, der eine erste Strecke (C1) eines Kolbens (14) entspricht, der gegen die genannte Wellenlinie drückt und die Wellenlinien der zweiten Wellenliniengruppe jeweils eine zweite Amplitude aufweisen, der eine zweite Strecke (C2) eines Kolbens (14) entspricht, der gegen die Wellenlinie drückt, während der Relativdrehung des Zylinderblocks (6) bezüglich des Nockens (12), wobei die zweite Strecke (C2) eine unterschiedlichen Wert bezüglich der ersten Strecke (C1) aufweist und die verschiedenen Wellenlinien derart aufeinanderfolgen, daß eine jede der Wellenlinien (12c-12b) der zweiten Wellenliniengruppe zwischen zwei Wellenlinien (12a-12d) der ersten Wellenliniengruppe liegt.
